# EUROPÄISCHE PATENTSCHRIFT

(11) **EP 3 084 891 B1**
(45) Veröffentlichungstag und Bekanntmachung des Hinweises auf die Patenterteilung: **27.03.2019**
(21) Anmeldenummer: 14795829.2
(22) Anmeldetag: 10.11.2014
(51) Int. Cl.: H01R 9/26, H02B 1/052

(54) **METALLISCHES SCHUTZLEITERANSCHLUSSELEMENT UND ELEKTRISCHE REIHENKLEMME**
METAL PROTECTIVE CONDUCTOR CONNECTION ELEMENT, AND ELECTRIC SERIES TERMINAL
ÉLÉMENT MÉTALLIQUE DE CONNEXION DE CONDUCTEUR DE TERRE ET BLOC DE JONCTION ÉLECTRIQUE

(30) Priorität: 18.12.2013 DE 102013114315
(43) Veröffentlichungstag der Anmeldung: 26.10.2016
(73) Patentinhaber: Phoenix Contact GmbH & Co. KG, 32825 Blomberg (DE)
(72) Erfinder: HOPPMANN, Ralph, 32549 Bad Oeynhausen (DE); BERGHAHN, Kevin, 32825 Istrup (DE)
(74) Vertreter: Janke, Christiane
(86) Internationale Anmeldenummer: PCT/EP2014/074148
(87) Internationale Veröffentlichungsnummer: WO 2015/090729

(56) Entgegenhaltungen:
- EP-A1- 0 233 458
- EP-A2- 1 182 735
- DE-B4- 10 324 144

## Beschreibung

Die Erfindung betrifft ein metallisches Schutzleiteranschlusselement zur Anordnung an einer ein Klemmengehäuse aufweisenden elektrischen Reihenklemme. Ferner betrifft die Erfindung eine elektrische Reihenklemme, insbesondere Schutzleiterklemme, mit einem derartigen metallischen Schutzleiteranschlusselement zum Aufsetzen auf eine Tragschiene.

Aus der DE 103 24 144 B4 ist ein metallisches Schutzleiteranschlusselement zur Anordnung an einer Reihenklemme bekannt, welches mehrere miteinander verbundene scheibenförmige Metallfüße aufweist. An den Metallfüßen ist jeweils mindestens eine Rastnase zum Fixieren des Schutzleiteranschlusselementes an mindestens einer Rastöffnung einer Seitenwand des Klemmengehäuses ausgebildet. Ferner weisen die Metallfüße jeweils zwei Haken- und Federmittel auf, mit deren Hilfe das Schutzleiteranschlusselement auf eine Tragschiene aufgerastet werden kann, indem das Schutzleiteranschlusselement an allen Verbindungsstellen mit der Tragschiene formschlüssig an der Tragschiene verrastet ist. Die Haken- und Federmittel sind zudem derart ausgebildet, dass alle Metallfüße eines Schutzleiteranschlusselementes an einem Fußelement des Klemmengehäuses verhaken können. An dem Fußelement ist eine Handhabungstasche ausgebildet, in die ein Entriegelungswerkzeug, beispielsweise eine Spitze eines Schraubendrehers, eingesteckt werden kann, um das Fußelement und damit auch die in dem Fußelement verhakten Haken- und Federmittel der Metallfüße derart auszulenken, dass die gesamte Reihenklemme von der Tragschiene abgenommen werden kann. Nachteilig hierbei ist, dass für ein derartiges Abrasten der Reihenklemme, insbesondere des Schutzleiteranschlusselementes, von der Tragschiene hohe Kräfte mittels des Entriegelungswerkzeugs aufgebracht werden müssen, wodurch die Handhabung für einen Benutzer erschwert ist.
Der Erfindung liegt daher die Aufgabe zu Grunde, ein metallisches Schutzleiteranschlusselement und eine elektrische Reihenklemme zur Verfügung zu stellen, bei welchen die notwendigen Kräfte zum Abrasten der Reihenklemme bzw. des metallischen Schutzleiteranschlusselementes von einer Tragschiene reduziert werden können, ohne die Stromtragfähigkeit zu beeinflussen.
Diese Aufgabe wird erfindungsgemäß mit den Merkmalen der unabhängigen Ansprüche gelöst. Zweckmäßige Ausgestaltungen und vorteilhafte Weiterbildungen der Erfindung sind in den Unteransprüchen angegeben.
Erfindungsgemäß ist es vorgesehen, dass ein metallisches Schutzleiteranschlusselement zur Anordnung an einer ein Klemmengehäuse aufweisenden elektrischen Reihenklemme eine Metallfußanordnung aufweist, welche mindestens einen ersten Metallfuß zur Auflage auf einer Tragschiene und mindestens einen zweiten Metallfuß zur Auflage auf der Tragschiene aufweist, wobei der erste Metallfuß ein erstes Federelement und ein zweites Federelement mit einem Befestigungsbereich zur Ausbildung einer formschlüssigen Verbindung des zweiten Federelementes des ersten Metallfußes mit der Tragschiene aufweist und wobei der zweite Metallfuß ein erstes Federelement mit einem Befestigungsbereich zur Ausbildung einer formschlüssigen Verbindung des ersten Federelementes des zweiten Metallfußes mit der Tragschiene und ein zweites Federelement zur Ausbildung einer formschlüssigen Verbindung des zweiten Federelementes des zweiten Metallfußes mit der Tragschiene aufweist, wobei der Befestigungsbereich des zweiten Federelementes eine als abgewinkelten Hintergriff ausgebildete Rastfläche aufweist, welche in einem montierten Zustand des Metallfußes an der Tragschiene hintergreift, so dass das zweite Federelement des ersten Metallfußes mit seinem Befestigungsbereich an der Tragschiene verrastbar ist, und wobei das zweite Federelement des zweiten Metallfußes im Wesentlichen identisch zu dem zweiten Federelement des ersten Metallfußes ausgebildet ist und einen Befestigungsbereich mit einer als Hintergriff ausgebildeten Rastfläche aufweist, mittels welcher das zweite Federelement des zweiten Metallfußes an der Tragschiene durch ein Verrasten an der Tragschiene formschlüssig befestigbar ist, wobei das erste Federelement einen abgerundet ausgebildeten Anlagebereich zur Ausbildung einer kraftschlüssigen Verbindung des ersten Federelementes des ersten Metallfußes mit der Tragschiene aufweist. Das Schutzleiteranschlusselement zeichnet sich insbesondere dadurch aus, dass dieses zwei verschiedene Arten von Metallfüßen aufweist, wobei von den beiden Arten an Metallfüßen pro Schutzleiteranschlusselement ein oder mehrere Metallfüße vorgesehen sein können. Diese beiden Arten von Metallfüßen, wobei die erste Art von Metallfuß durch den ersten Metallfuß und die zweite Art von Metallfuß durch den zweiten Metallfuß ausgebildet ist, unterscheiden sich dadurch voneinander, dass nur einer der beiden Metallfüßen, und zwar der zweite Metallfuß, mit seinen beiden Federelementen im montierten Zustand an der Tragschiene durch eine formschlüssige Verbindung verrastet, wohingegen der anderen Metallfuß, und zwar der erste Metallfuß, nur mit einem seiner beiden Federelemente im montierten Zustand an der Tragschiene durch eine formschlüssige Verbindung verrastet und das andere der beiden Federelemente im montierten Zustand an der Tragschiene durch eine kraftschlüssige Verbindung lediglich anliegt und damit gerade nicht an der Tragschiene verrastet. Die Federelemente des ersten Metallfußes sind somit erfindungsgemäß derart ausgebildet, dass das erste Federelement einen Anlagebereich zum kraftschlüssigen Anliegen des ersten Federelementes an der Tragschiene und das zweite Federelement einen Befestigungsbereich, insbesondere Rastbereich, zum formschlüssigen Befestigen des zweiten Federelementes an der Tragschiene aufweist. Mit dem Anlagebereich des ersten Federelementes liegt der erste Metallfuß damit lediglich an der Tragschiene an und ist somit vorzugsweise nicht an der Tragschiene befestigt, wie beispielsweise durch ein Hinterhaken oder Verrasten an der Tragschiene. Beim Abrasten der Reihenklemme bzw. des Schutzleiteranschlusselementes von der Tragschiene muss somit im Bereich des ersten Federelementes des ersten Metallfußes keine Kraft aufgewendet werden, um das erste Federelement von der Tragschiene zu lösen. Die aufzubringende Abrastkraft für die gesamte Reihenklemme bzw. das gesamte Schutzleiteranschlusselement kann dadurch reduziert werden. Mit dem Befestigungsbereich des zweiten Federelementes hingegen ist der erste Metallfuß vorzugsweise durch ein Hinterhaken oder Verrasten an der Tragschiene an dieser formschlüssig befestigt. Bei dem zweiten Metallfuß weisen beide Federelemente jeweils einen Befestigungsbereich, insbesondere Rastbereich, auf, mit welchen der zweite Metallfuß im montierten Zustand an der Tragschiene formschlüssig befestigt ist. Vorzugsweise ist es derart vorgesehen, dass die zweiten Federelemente des ersten und des zweiten Metallfußes mit ihren Befestigungsbereichen ähnlich oder sogar identisch miteinander ausgebildet sind, wohingegen sich die ersten Federelemente des ersten und zweiten Metallfußes wesentlich voneinander unterscheiden, da nur das erste Federelement des zweiten Metallfußes an der Tragschiene formschlüssig befestigbar ist und das erste Federelement des ersten Metallfußes lediglich im montierten Zustand an der Tragschiene kraftschlüssig anliegt, jedoch nicht an dieser formschlüssig befestigt ist. Dadurch, dass das erste Federelement des ersten Metallfußes im montierten Zustand lediglich an der Tragschiene kraftschlüssig anliegt und nicht an dieser formschlüssig befestigt ist, können die notwendigen Kräfte zum Abrasten des Schutzleiteranschlusselementes bzw. der Reihenklemme von der Tragschiene wesentlich reduziert werden. Der Anlagebereich zur Ausbildung einer kraftschlüssigen Verbindung mit der Tragschiene kann beispielsweise durch eine abgerundet ausgebildete Fläche an dem ersten Federelement des ersten Metallfußes ausgebildet sein. Die Befestigungsbereiche zur Ausbildung einer formschlüssigen Verbindung mit der Tragschiene weisen hingegen vorzugsweise eine Rastfläche, beispielsweise eine Rastnase, auf, welche an der Tragschiene hinterhaken kann, um die formschlüssige Verbindung ausbilden zu können. Dadurch, dass der erste Metallfuß, auch wenn er mit einem der beiden Federelemente nicht an der Tragschiene verrastet ist, in einem montierten Zustand der Reihenklemme und damit des Schutzleiteranschlusselementes an der Tragschiene auf der Tragschiene aufliegt, bildet der eine oder die mehreren ersten Metallfüße eine elektrische Kontaktierung zwischen der Reihenklemme, insbesondere der Stromschiene der Reihenklemme, und der Tragschiene aus, so dass trotz einer Reduzierung der Abrastkräfte, aufgrund dessen dass für den oder die ersten Metallfüße die aufzubringende Abrastkraft durch die Ausbildung eines der beiden Federelemente mit einem Anlagebereich reduziert werden kann, die Qualität der elektrischen Kontaktierung nicht verringert wird und somit die Stromtragfähigkeit des Schutzleiteranschlusselementes nicht beeinflusst, insbesondere nicht reduziert, wird. Insbesondere bei großen Leiterquerschnitten kann somit mit dem Schutzleiteranschlusselement trotz einer Reduzierung der aufzubringenden Abrastkräfte eine gute Stromtragfähigkeit erreicht werden.

Nach einer bevorzugten Ausgestaltung ist es vorgesehen, dass der zweite Metallfuß ein Rastelement zum Verrasten an einem Fußelement des Klemmengehäuses aufweist, so dass in einem montierten Zustand des metallischen Schutzleiteranschlusselementes an der Reihenklemme ausschließlich der zweite Metallfuß der Metallfußanordnung in dem Fußelement des Klemmengehäuses verrastet ist. Bevorzugt ist es somit vorgesehen, dass nur eine Art der Metallfüße, und zwar der zweite Metallfuß, ein Rastelement aufweist, mit welchem dieser zweite Metallfuß in dem Fußelement des Klemmengehäuses verrastet werden kann. Die andere Art der Metallfüße, und zwar der erste Metallfuß weist hingegen vorzugsweise kein Rastelement auf und kann somit auch nicht in dem Fußelement des Klemmengehäuses verrastet werden. Beide Arten von Metallfüßen dienen zur elektrischen Kontaktierung der Reihenklemme mit der Tragschiene, jedoch dient vorzugsweise nur der zweite Metallfuß und damit nicht der erste Metallfuß zusätzlich zur sicheren Befestigung des Schutzleiteranschlusselementes an dem Fußelement des Klemmengehäuses der Reihenklemme. Das Schutzleiteranschlusselement ist somit bevorzugt aus einer Kombination von Metallfüßen mit und ohne Verratung an dem Fußelement des Klemmengehäuses ausgebildet. Bei einem Abrasten des Schutzleiteranschlusselementes bzw. der Reihenklemme von der Tragschiene müssen dadurch auch nur die ein oder mehreren zweiten Metallfüße der Metallfußanordnung, welche ein entsprechendes Rastelement zum Verrasten an dem Fußelement des Klemmengehäuses aufweisen, ausgelenkt werden, so dass die aufzubringende Kraft zum Abrasten alleine durch die zweiten Metallfüße der Metallfußanordnung bestimmt ist, so dass die insgesamt aufzubringende Kraft zum Abrasten auch bei einer größeren Anzahl von Metallfüßen, insbesondere einer größeren Anzahl von ersten Metallfüßen, in einer Metallfußanordnung reduziert werden kann. Die notwendige Kraft zum Abrasten kann dabei derart reduziert werden, dass trotz der Reduzierung noch eine ausreichend hohe Kontaktkraft zur Tragschiene ausgebildet ist und insbesondere bei einem Abrastvorgang das Rastelement als Bindeglied zwischen einem Entriegelungswerkzeug, wie beispielsweise einem Schraubendreher, und des Schutzleiteranschlusselementes nicht zerstört wird. Das Rastelement kann beispielsweise in Form eines Hakens ausgebildet sein.

Die Metallfußanordnung kann ein oder mehrere erste Metallfüße und ein oder mehrere zweite Metallfüße aufweisen. Bevorzugt ist es vorgesehen, dass die Metallfußanordnung zwei zweite Metallfüße und mindestens einen ersten Metallfuß aufweist, wobei der mindestens eine erste Metallfuß bevorzugt zwischen den zwei zweiten Metallfüßen angeordnet ist. Die jeweils ein Rastelement aufweisenden zweiten Metallfüße sind somit bevorzugt an den Außenseiten einer Metallfußanordnung angeordnet, wobei die ersten Metallfüße, welche kein Rastelement aufweisen, bevorzugt in einem Innenbereich der Metallfußanordnung angeordnet sind. Hierdurch kann ein ungewolltes Lösen des ersten Metallfußes aus der Metallfußanordnung verhindert werden, da der erste Metallfuß, der im montierten Zustand nicht in dem Fußelement des Klemmengehäuses verrastet, sicher zwischen zwei zweiten Metallfüßen mit Verrastung eingeklemmt gehalten ist.

Es sind aber auch andere Reihenfolgen an Anordnungen der Metallfüße bei einer Metallfußanordnung denkbar, beispielsweise, dass auch ein oder mehrere zweite Metallfüße zwischen zwei oder mehreren zweiten Metallfüßen angeordnet sind.

Um die Montage des Schutzleiteranschlusselementes zu erleichtern, ist es vorzugsweise vorgesehen, dass der erste Metallfuß und der zweite Metallfuß mindestens eine Montagekodierung aufweisen. Die Montagekodierung ermöglicht, dass die Metallfüße ohne großen Aufwand in einer Montagevorrichtung gehandhabt werden können. Insbesondere kann dadurch eine gezielte Steuerung der Reihenfolge der ersten und zweiten Metallfüße zur Ausbildung der Metallfußanordnung ermöglicht werden. Ferner ist es mit einer derartigen Montagekodierung auch möglich zu erreichen, dass die in der Metallfußanordnung angeordneten Metallfüße gezielt in Abhängigkeit der Ausbildung der in der Reihenklemme eingesetzten Stromschiene ausgewählt sind. Die Montagekodierung ermöglicht somit eine Reduzierung der Verwechslungsgefahr der anzuordnenden bzw. zu verwendenden Metallfüße innerhalb einer Metallfußanordnung.

Die Montagekodierung kann an einer Außenumfangsfläche des ersten Metallfußes und/oder an einer Außenumfangsfläche des zweiten Metallfußes ausgebildet sein. Durch die Ausbildung der Montagekodierung an einer Außenumfangsfläche der Metallfüße kann die Handhabung der Montagekodierung und damit der Metallfüße in einer Montagevorrichtung erleichtert werden, wobei dadurch insbesondere ein Einlegen der Metallfüße in die Montagevorrichtung in Abhängigkeit der Montagekodierung erleichtert werden kann. Es ist aber auch möglich, dass die Montagekodierung innenliegend an dem ersten Metallfuß und/oder dem zweiten Metallfuß ausgebildet ist.

Vorzugsweise ist es vorgesehen, dass eine erste Montagekodierung an einer in einem montierten Zustand des metallischen Schutzleiteranschlusselementes an der Tragschiene in Richtung Tragschiene zeigenden Unterseite des ersten Metallfußes und/oder an einer in einem montierten Zustand des metallischen Schutzleiteranschlusselementes an der Tragschiene in Richtung Tragschiene zeigenden Unterseite des zweiten Metallfußes ausgebildet ist. Ist eine Montagekodierung an einer Unterseite eines Metallfußes ausgebildet, kann diese mit einer Gegenkodierung, die an dem Klemmengehäuse der Reihenklemme ausgebildet ist, zusammenwirken, wodurch sichergestellt werden kann, dass die Metallfüße in der gewünschten Kombination zu einer Metallfußanordnung zusammengefügt, insbesondere geblockt, werden.

Diese erste Montagekodierung kann beispielsweise in Form einer Ausnehmung ausgebildet sein. In eine als Ausnehmung ausgebildete erste Montagekodierung kann eine an dem Klemmengehäuse ausgebildete Gegenkodierung einhaken. Die als Ausnehmung ausgebildete erste Montagekodierung kann je nach Bedarf ausgehend von einer gemeinsamen Grundausgestaltung in ihrer Form bzw. Kontur beliebig erweitert sein. Die Ausnehmung kann in ihrer Grundausgestaltung beispielsweise U- oder V-förmig ausgebildet sein.

Eine zweite Montagekodierung kann beispielsweise an dem Rastelement des ersten Federelementes des zweiten Metallfußes ausgebildet sein. Durch die Ausbildung dieser zweiten Montagekodierung an dem Rastelement des ersten Federelementes des zweiten Metallfußes kann diese mit einer in dem Fußelement des Klemmengehäuses der Reihenklemme ausgebildeten Gegenkodierung zusammenwirken.

Die zweite Montagekodierung kann beispielsweise in Form eines Hakens ausgebildet sein, welche dann beispielsweise in eine als Ausnehmung ausgebildete Gegenkodierung an dem Fußelement des Klemmengehäuses einhaken kann. Die als Ausnehmung ausgebildete Gegenkodierung kann beispielsweise ein Aufnahmeraum in dem Fußelement des Klemmengehäuses sein, in welcher auch das Rastelement des zweiten Metallfußes einhaken kann.

Zum Befestigen der Metallfußanordnung an einer in dem Klemmengehäuse angeordneten Stromschiene können der erste Metallfuß und/oder der zweite Metallfuß mindestens ein Befestigungsmittel aufweisen. Die Befestigungsmittel sind bevorzugt an die Dicke der Stromschiene angepasst, wobei die Anpassung beispielsweise durch eine gezielte Auswahl der Länge der Befestigungsmittel erfolgen kann. Beispielsweise können die Befestigungsmittel als Zapfen, die an der Stromschiene vernietet werden können, oder als Rastnasen, die in Öffnungen an der Stromschiene einrasten können, ausgebildet sein. Die Befestigungsmittel sind vorzugsweise einstückig mit dem jeweiligen Metallfuß ausgebildet.

Die Lösung der erfindungsgemäßen Aufgabe erfolgt ferner mit einer elektrischen Reihenklemme, insbesondere einer Schutzleiterklemme, zum Aufsetzen auf eine Tragschiene, welche ein aus Isolierstoff ausgebildetes Klemmengehäuse, mindestens zwei Leiteranschlusselemente, mindestens eine die Leiteranschlusselemente elektrisch verbindende, in dem Klemmengehäuse angeordnete Stromschiene und ein wie vorstehend aus- und weitergebildetes, einer elektrisch leitenden Verbindung zwischen der Stromschiene und der Tragschiene dienendes metallisches Schutzleiteranschlusselement aufweist.

Nachfolgend wird die Erfindung unter Bezugnahme auf die anliegenden Zeichnungen anhand bevorzugter Ausführungsformen näher erläutert.

Es zeigen
- Fig. 1: eine schematische Darstellung eines ersten Metallfußes einer Metallfußanordnung eines metallischen Schutzleiteranschlusselementes gemäß der Erfindung,
- Fig. 2: eine schematische Darstellung eines zweiten Metallfußes einer Metallfußanordnung eines metallischen Schutzleiteranschlusselementes gemäß der Erfindung,
- Fig. 3: eine schematische Darstellung einer Metallfußanordnung gemäß einer Ausführungsform der Erfindung,
- Fig. 4: eine schematische Darstellung einer Metallfußanordnung gemäß einer weiteren Ausführungsform der Erfindung,
- Fig. 5: eine schematische Darstellung einer Anordnung der in Fig. 3 gezeigten Metallfußanordnung an einer Stromschiene,
- Fig. 6: eine schematische Darstellung einer Reihenklemme gemäß der Erfindung mit einer wie in Fig. 5 gezeigten Anordnung aufgerastet auf einer Tragschiene in einer ersten Ansicht, und
- Fig. 7: eine schematische Darstellung der in Fig. 6 gezeigten Reihenklemme in einer weiteren Ansicht.

In Fig. 1 ist ein erster Metallfuß 10 gezeigt, welcher scheibenförmig ausgebildet ist und ein erstes Federelement 11a und ein zweites Federelement 11b aufweist, welche an zwei sich gegenüberliegenden Enden des Metallfußes 10 ausgebildet sind. Die Federelemente 11a, 11b sind gebogen, im Wesentlichen C-förmig gebogen, ausgebildet. Das erste Federelement 11a weist einen, in Richtung zweites Federelement 11b zeigenden Anlagebereich 12 zum kraftschlüssigen Anliegen an einer wie in Fig. 6 und 7 gezeigten Tragschiene 60 auf. Das zweite Federelement 11b weist einen, in Richtung erstes Federelement 11a zeigenden Befestigungsbereich 13 zum formschlüssigen Befestigen des zweiten Federelementes 11b an der Tragschiene 60 auf.

Der Anlagebereich 12 des ersten Federelementes 11a liegt in einem montierten Zustand des Metallfußes 10 an der Tragschiene 60, wie dies in Fig. 6 und 7 gezeigt ist, lediglich kraftschlüssig an der Tragschiene 60 an, so dass mittels des Anlagebereiches 12 keine Befestigung, insbesondere keine Verrastung, des ersten Federelementes 11a des Metallfußes 10 an der Tragschiene 60 ausgebildet ist. Das erste Federelement 11a ist somit in dem an der Tragschiene 60 montierten Zustand nicht an der Tragschiene 60 verrastet und hintergreift damit auch die Tragschiene 60 nicht. Um eine gute Anlagefläche auszubilden, ist der Anlagebereich 12 des ersten Federelementes 11a bei der hier gezeigten Ausführung abgerundet ausgebildet.

Der Befestigungsbereich 13 des zweiten Federelementes 11b weist eine als abgewinkelten Hintergriff 14 ausgebildete Rastfläche bzw. Rastnase auf, welche in einem montierten Zustand des Metallfußes 10 an der Tragschiene 60 die Tragschiene 60 hinter- bzw. untergreift, so dass das zweite Federelement 11b des ersten Metallfußes 10 mit seinem Befestigungsbereich 13 an der Tragschiene 60 verrasten kann.

Zwischen den beiden Federelementen 11a, 11b sind ferner zwei elastisch ausgebildete Stützbeine 15a, 15b ausgebildet, welche in einem montierten Zustand des ersten Metallfußes 10 auf der Tragschiene 60 auf der Tragschiene 60 aufliegen.

An der Außenumfangsfläche des ersten Metallfußes 10, im Bereich zwischen den beiden Stützbeinen 15a, 15b ist ferner eine in Form einer U-förmig ausgebildeten Aussparung vorgesehene erste Montagekodierung 16a ausgebildet. Die erste Montagekodierung 16a ist an einer im montierten Zustand in Richtung Tragschiene 60 zeigenden Unterseite 17 des ersten Metallfußes 10 ausgebildet.

Um den ersten Metallfuß 10 an einer Stromschiene 40, wie sie beispielsweise in Fig. 5 gezeigt ist, zu montieren, weist der erste Metallfuß 10 ferner zwei nebeneinander angeordnete Befestigungsmittel 18 auf, welche jeweils in Form eines Zapfens ausgebildet sind. Die Befestigungsmittel 18 sind gegenüberliegend zu der ersten Montagekodierung 16a an der Außenumfangsfläche des ersten Metallfußes 10 einstückig angeformt.

In Fig. 2 ist ein zweiter, scheibenförmig ausgebildeter Metallfuß 20 gezeigt, welcher ebenfalls ein erstes Federelement 21a und ein zweites Federelement 21b aufweist, welche an sich gegenüberliegenden Enden des zweiten Metallfußes 20 ausgebildet sind. Ebenso wie die beiden Federelemente 11a, 11b des ersten Metallfußes 10 sind die Federelemente 21a, 21b des zweiten Metallfußes 20 gebogen, insbesondere C-förmig gebogen, ausgebildet.

Das erste Federelement 21a des zweiten Metallfußes 20 unterscheidet sich jedoch dadurch von dem ersten Federelement 11a des ersten Metallfußes 10, dass das erste Federelement 21a des zweiten Metallfußes 20 einen Befestigungsbereich 22 aufweist, mit welchem das erste Federelement 21a des zweiten Metallfußes 20 in einem montierten Zustand des zweiten Metallfußes 20 an der Tragschiene 60 formschlüssig an der Tragschiene 60 verrasten bzw. die Tragschiene 60 hinter- bzw. untergreifen kann. Im Gegensatz zu dem ersten Metallfuß 10 liegt somit bei dem zweiten Metallfuß 20 in dem an der Tragschiene 60 montierten Zustand das erste Federelement 21a nicht nur an der Tragschiene 60 an, sondern ist an dieser auch beispielsweise durch eine Verrastung formschlüssig befestigt. Der Befestigungsbereich 22 des ersten Federelementes 21a des zweiten Metallfußes 20 weist hierfür eine Rastfläche, insbesondere eine Rastnase, auf, welche im montierten Zustand die Tragschiene hinter- bzw. untergreifen kann.

Ferner ist im Gegensatz zu dem ersten Federelement 11a des ersten Metallfußes 10 an dem ersten Federelement 21a des zweiten Metallfußes 20 ein Rastelement 29 angeformt, welches in Verlängerung des ersten Federelementes 21a des zweiten Metallfußes 20 ausgebildet ist. Das Rastelement 29 ist hakenförmig ausgebildet und kann in einem an einem Klemmengehäuse 52 einer Reihenklemme 50 montierten Zustand in einem Fußelement 51 der Reihenklemme 50, wie es in Fig. 6 und 7 gezeigt ist, verrasten.

Das zweite Federelement 21b des zweiten Metallfußes 20 ist im Wesentlichen identisch zu dem zweiten Federelement 11b des ersten Metallfußes 10 ausgebildet und weist einen Befestigungsbereich 23 mit einer als Hintergiff 24 ausgebildeten Rastfläche bzw. Rastnase auf, mittels welcher das zweite Federelement 21b des zweiten Metallfußes 20 an der Tragschiene 60 durch ein Verrasten bzw. Unter- oder Hintergreifen der Tragschiene 60 formschlüssig befestigt werden kann.

Zwischen den beiden Federelementen 21a, 21b des zweiten Metallfußes 20 sind ferner, ebenso wie bei dem ersten Metallfuß 10, zwei elastisch ausgebildete Stützbeine 25a, 25b ausgebildet, welche in einem montierten Zustand des zweiten Metallfußes 20 auf der Tragschiene 60 auf der Tragschiene 60 aufliegen.

An der Außenumfangsfläche des zweiten Metallfußes 20, im Bereich zwischen den beiden Stützbeinen 25a, 25b ist weiter eine in Form einer U-förmig ausgebildeten Aussparung vorgesehene erste Montagekodierung 26a ausgebildet. Die erste Montagekodierung 26a ist an einer im montierten Zustand in Richtung Tragschiene 60 zeigenden Unterseite 27 des zweiten Metallfußes 20 ausgebildet. Die in Fig. 2 gezeigte erste Montagekodierung 26a des zweiten Metallfußes 20 ist in ihrer Kontur gegenüber der in Fig. 1 gezeigten ersten Montagekodierung 16a des ersten Metallfußes 10 leicht verändert, so dass eine Montagevorrichtung anhand dieser ersten Montagekodierung 16a, 26a des ersten Metallfußes 10 und des zweiten Metallfußes 20 diese beiden voneinander unterscheiden kann, so dass diese automatisiert von einer Montagevorrichtung in der gewünschten Reihenfolge in einer Metallfußanordnung 30, wie sie beispielsweise in Fig. 3 und 4 gezeigt ist, angeordnet werden können.

Zusätzlich zu der ersten Montagekodierung 26a weist der zweite Metallfuß 20 im Gegensatz zu dem ersten Metallfuß 10 eine zweite Montagekodierung 26b auf, wobei die zweite Montagekodierung 26b hakenförmig ausgebildet ist und an dem Rastelement 29 derart angeformt ist, dass die zweite Montagekodierung 26b zusammen mit dem Rastelement 29 im Wesentlichen eine T-Form ausbilden.

Zum Befestigen des zweiten Metallfußes 20 an einer Stromschiene 40 weist der zweite Metallfuß 20, ebenso wie der erste Metallfuß 10, zwei nebeneinander angeordnete, zapfenförmig ausgebildete Befestigungsmittel 28 auf.

In Fig. 3 ist eine mögliche Ausgestaltung einer Metallfußanordnung 30 gezeigt, wobei die in Fig. 3 gezeigte Metallfußanordnung 30 einen ersten Metallfuß 10, wie er in Fig. 1 dargestellt ist, und zwei zweite Metallfüße 20, wie sie in Fig. 2 dargestellt sind, aufweist. Der erste Metallfuß 10 ist dabei zwischen den beiden zweiten Metallfüßen 20 angeordnet.

In Fig. 4 ist eine weitere mögliche Ausgestaltung einer Metallfußanordnung 30 gezeigt, wobei die in Fig. 4 gezeigte Metallfußanordnung 30 drei erste Metallfüße 10, wie sie in Fig. 1 dargestellt sind, und zwei zweite Metallfüße 20, wie sie in Fig. 2 dargestellt sind, aufweist. Die drei ersten Metallfüße 10 sind dabei zwischen den beiden zweiten Metallfüßen 20 angeordnet.

Fig. 5 zeigt eine Anordnung, bei welcher die in Fig. 3 gezeigte Metallfußanordnung 30 an einer Stromschiene 40 befestigt ist. die Stromschiene 40 weist dafür zwei länglich geformte, parallel zueinander angeordnete Öffnungen 41 auf, durch welche die Befestigungsmittel 18, 28 der Metallfüße 10, 20 hindurchgeführt sind und an der Stromschiene 40 vernietet sind.

Fig. 6 und 7 zeigen eine Reihenklemme 50, die ein Schutzleiteranschlusselement mit einer wie in Fig. 3 gezeigten Metallfußanordnung 30 aufweist, über welches die Reihenklemme 50 auf der Tragschiene 60 aufgerastet ist, so dass in Fig. 6 und 7 ein montierter Zustand eines Schutzleiteranschlusselementes an einer Tragschiene 60 und ein montierter Zustand eines Schutzleiteranschlusselementes in einer Reihenklemme 50 gezeigt ist.

Die Reihenklemme 50, auch Schutzleiterklemme genannt, weist ein aus Isolierstoff ausgebildetes Klemmengehäuse 52, zwei Leiteranschlusselemente 53 und eine die Leiteranschlusselemente 53 elektrisch verbindende Stromschiene 40 auf. Das Klemmengehäuse 52 weist ein Fußelement 51 auf, wobei innerhalb des Fußelementes 51 ein Aufnahmeraum 54 ausgebildet ist, in welchem im montierten Zustand, wie er in Fig. 6 und 7 gezeigt ist, das Rastelement 29 und auch die an dem Rastelement 29 ausgebildete zweite Montagekodierung 26b des zweiten Metallfußes 20 aufgenommen sind. An einer Außenseite des Fußelementes 51 ist eine Handhabungstasche 55 ausgebildet, in die ein Entriegelungswerkzeug 70, beispielsweise eine Spitze eines Schraubendrehers, wie dies in Fig. 7 gezeigt ist, eingesteckt werden kann, um das Fußelement 51 und damit auch den mit dem Rastelement 29 und der zweiten Montagekodierung 26b in dem Aufnahmeraum 54 des Fußelementes 51 verhakten zweiten Metallfuß 20 der Metallfußanordnung 30 derart auszulenken, dass die gesamte Reihenklemme 50 von der Tragschiene 60 abgenommen werden kann. Dadurch, dass von der Metallfußanordnung 30 lediglich der eine oder die mehreren zweiten Metallfüße 20 und nicht der eine oder die mehreren ersten Metallfüße 10 im montierten Zustand in dem Fußelement 51 verrastet sind, muss auch nur für die zweiten Metallfüße 20 der Metallfußanordnung 30 und damit nicht für die ersten Metallfüße 10 der Metallfußanordnung 30 über das Entriegelungswerkzeug 70 und die Handhabungstasche 55 eine Kraft zum Abrasten aufgebracht werden.

Wie in Fig. 6 und 7 weiter gezeigt ist, ist die erste Montagekodierung 16a, 26a des ersten und zweiten Metallfußes 10, 20 der Metallfußanordnung 30 in eine an dem Klemmengehäuse 52 der Reihenklemme 50 ausgebildeten Gegenkodierung 56 eingehakt.

**Bezugszeichenliste**

| | |
|---|---|
| Erster Metallfuß | 10 |
| Erstes Federelement des ersten Metallfußes | 11a |
| Zweites Federelement des ersten Metallfußes | 11b |
| Anlagebereich | 12 |
| Befestigungsbereich | 13 |
| Hintergriff | 14 |
| Stützbein | 15a, 15b |
| Erste Montagekodierung des ersten Metallfußes | 16a |
| Unterseite | 17 |
| Befestigungsmittel | 18 |
| Zweiter Metallfuß | 20 |
| Erstes Federelement des zweiten Metallfußes | 21a |
| Zweites Federelement des zweiten Metallfußes | 21b |
| Befestigungsbereich | 22 |
| Befestigungsbereich | 23 |
| Hintergriff | 24 |
| Stützbein | 25a, 25b |
| Erste Montagekodierung des zweiten Metallfußes | 26a |
| Zweite Montagekodierung des zweiten Metallfußes | 26b |
| Unterseite | 27 |
| Befestigungsmittel | 28 |
| Rastelement | 29 |
| Metallfußanordnung | 30 |
| Stromschiene | 40 |
| Öffnung | 41 |
| Reihenklemme | 50 |
| Fußelement | 51 |
| Klemmengehäuse | 52 |
| Leiteranschlusselement | 53 |
| Aufnahmeraum | 54 |
| Handhabungstasche | 55 |
| Gegenkodierung | 56 |
| Tragschiene | 60 |
| Entriegelungswerkzeug | 70 |

## Patentansprüche

1. Metallisches Schutzleiteranschlusselement zur Anordnung an einer ein Klemmengehäuse (52) aufweisenden elektrischen Reihenklemme (50), mit einer Metallfußanordnung (30), welche mindestens einen ersten Metallfuß (10) zur Auflage auf einer Tragschiene (60) und mindestens einen zweiten Metallfuß (20) zur Auflage auf der Tragschiene (60) aufweist, wobei der erste Metallfuß (10) ein erstes Federelement (11a) und ein zweites Federelement (11b) mit einem Befestigungsbereich (13) zur Ausbildung einer formschlüssigen Verbindung des zweiten Federelementes (11b) des ersten Metallfußes (10) mit der Tragschiene (60) aufweist und wobei der zweite Metallfuß (20) ein erstes Federelement (21a) mit einem Befestigungsbereich (22) zur Ausbildung einer formschlüssigen Verbindung des ersten Federelementes (21a) des zweiten Metallfußes (20) mit der Tragschiene (60) und ein zweites Federelement (21b) zur Ausbildung einer formschlüssigen Verbindung des zweiten Federelementes (21b) des zweiten Metallfußes (20) mit der Tragschiene (60) aufweist, wobei der Befestigungsbereich (13) des zweiten Federelementes (11b) eine als abgewinkelten Hintergriff (14) ausgebildete Rastfläche aufweist, welche in einem montierten Zustand des Metallfußes (10) an der Tragschiene (60) hintergreift, so dass das zweite Federelement (11b) des ersten Metallfußes (10) mit seinem Befestigungsbereich (13) an der Tragschiene (60) verrastbar ist, und wobei das zweite Federelement (21b) des zweiten Metallfußes (20) im Wesentlichen identisch zu dem zweiten Federelement (11b) des ersten Metallfußes (10) ausgebildet ist und einen Befestigungsbereich (23) mit einer als Hintergriff (24) ausgebildeten Rastfläche aufweist, mittels welcher das zweite Federelement (21b) des zweiten Metallfußes (20) an der Tragschiene (60) durch ein Verrasten an der Tragschiene (60) formschlüssig befestigbar ist, **dadurch gekennzeichnet, dass** das erste Federelement einen abgerundet ausgebildeten Anlagebereich (12) zur Ausbildung einer kraftschlüssigen Verbindung des ersten Federelementes (11a) des ersten Metallfußes (10) mit der Tragschiene (60) aufweist.

2. Metallisches Schutzleiteranschlusselement nach Anspruch 1, **dadurch gekennzeichnet, dass** der zweite Metallfuß (20) ein Rastelement (29) zum Verrasten an einem Fußelement (51) des Klemmengehäuses (52) aufweist, so dass in einem montierten Zustand des metallischen Schutzleiteranschlusselementes an der Reihenklemme (50) ausschließlich der zweite Metallfuß (20) der Metallfußanordnung (30) in dem Fußelement (51) des Klemmengehäuses (52) verrastet ist.

3. Metallisches Schutzleiteranschlusselement nach Anspruch 1 oder 2, **dadurch gekennzeichnet, dass** die Metallfußanordnung (30) zwei zweite Metallfüße (20) und mindestens einen ersten Metallfuß (10) aufweist, wobei der mindestens eine erste Metallfuß (10) zwischen den zwei zweiten Metallfüßen (20) angeordnet ist.

4. Metallisches Schutzleiteranschlusselement nach einem der Ansprüche 1 bis 3, **dadurch gekennzeichnet, dass** der erste Metallfuß (10) und der zweite Metallfuß (20) mindestens eine Montagekodierung (16a, 26a, 26b) aufweisen.

5. Metallisches Schutzleiteranschlusselement nach Anspruch 4, **dadurch gekennzeichnet, dass** die Montagekodierung (16a, 26a, 26b) an einer Außenumfangsfläche des ersten Metallfußes (10) und/oder an einer Außenumfangsfläche des zweiten Metallfußes (20) ausgebildet ist.

6. Metallische Schutzleiteranschlusselement nach Anspruch 4 oder 5, **dadurch gekennzeichnet, dass** eine erste Montagekodierung (16a, 26a) an einer in einem montierten Zustand des metallischen Schutzleiteranschlusselementes an der Tragschiene (60) in Richtung Tragschiene (60) zeigenden Unterseite des ersten Metallfußes (10) und/oder an einer in einem montierten Zustand des metallischen Schutzleiteranschlusselementes an der Tragschiene (60) in Richtung Tragschiene (60) zeigenden Unterseite des zweiten Metallfußes (20) ausgebildet ist.

7. Metallisches Schutzleiteranschlusselement nach Anspruch 6, **dadurch gekennzeichnet, dass** die erste Montagekodierung (16a, 26a) in Form einer Ausnehmung ausgebildet ist.

8. Metallisches Schutzleiteranschlusselement nach einem der Ansprüche 4 bis 7, **dadurch gekennzeichnet, dass** eine zweite Montagekodierung (26b) an dem Rastelement (29) des ersten Federelementes (21a) des zweiten Metallfußes (20) ausgebildet ist.

9. Metallisches Schutzleiteranschlusselement nach Anspruch 8, **dadurch gekennzeichnet, dass** die zweite Montagekodierung (26b) in Form eines Hakens ausgebildet ist.

10. Metallisches Schutzleiteranschlusselement nach einem der Ansprüche 1 bis 9, **dadurch gekennzeichnet, dass** der erste Metallfuß (10) und/oder der zweite Metallfuß (20) mindestens ein Befestigungsmittel (18, 28) zum Befestigen der Metallfußanordnung (30) an einer in dem Klemmengehäuse (52) angeordneten Stromschiene (40) aufweist.

11. Elektrische Reihenklemme, insbesondere Schutzleiterklemme, zum Aufsetzen auf eine Tragschiene (60), mit einem aus Isolierstoff ausgebildeten Klemmengehäuse (52), mindestens zwei Leiteranschlusselementen (53), mindestens einer die Leiteranschlusselemente (53) elektrisch verbindenden, in dem Klemmengehäuse (52) angeordneten Stromschiene (40) und einem einer elektrisch leitenden Verbindung zwischen der Stromschiene (40) und der Tragschiene (60) dienenden metallischen Schutzleiteranschlusselement, welches nach einem der Ansprüche 1 bis 10 ausgebildet ist.

## Claims

1. Metallic protective conductor connection element for arranging on an electrical terminal strip (50) having a terminal housing (52), having a metal foot arrangement (30), which has at least one first metal foot (10) for being supported on a carrier rail (60) and at least one second metal foot (20) for being supported on the carrier rail (60), wherein the first metal foot (10) has a first spring element (11a) and a second spring element (11b) having a fastening region (13) for forming a form-fitting connection of the second spring element (11b) of the first metal foot (10) to the carrier rail (60) and wherein the second metal foot (20) has a first spring element (21a) having a fastening region (22) for forming a form-fitting connection of the first spring element (21a) of the second metal foot (20) to the carrier rail (60) and a second spring element (21b) for forming a form-fitting connection of the second spring element (21b) of the second metal foot (20) to the carrier rail (60), wherein the fastening region (13) of the second spring element (11b) has a latching area formed as an angled-away rear grip (14), which engages behind the carrier rail (60) in a mounted state of the metal foot (10) so that the second spring element (11b) of the first metal foot (10) can be latched by way of the fastening region (13) thereof to the carrier rail (60), and wherein the second spring element (21b) of the second metal foot (20) is formed in a substantially identical manner to the second spring element (11b) of the first metal foot (10) and has a fastening region (23) having a latching area formed as a rear grip (24), by means of which the second spring element (21b) of the second metal foot (20) can be fastened in a form-fitting manner to the carrier rail (60) by latching to the carrier rail (60), **characterized in that** the first spring element has a contact region (12) formed in a rounded-off manner for forming a force-fitting connection of the first spring element (11a) of the first metal foot (10) to the carrier rail (60).

2. Metallic protective conductor connection element according to Claim 1, **characterized in that** the second metal foot (20) has a latching element (29) for latching to a foot element (51) of the terminal housing (52) so that exclusively the second metal foot (20) of the metal foot arrangement (30) is latched in the foot element (51) of the terminal housing (52) in a mounted state of the metallic protective conductor connection element on the terminal strip (50).

3. Metallic protective conductor connection element according to Claim 1 or 2, **characterized in that** the metal foot arrangement (30) has two second metal feet (20) and at least one first metal foot (10), wherein the at least one first metal foot (10) is arranged between the two second metal feet (20).

4. Metallic protective conductor connection element according to one of Claims 1 to 3, **characterized in that** the first metal foot (10) and the second metal foot (20) have at least one assembly coding means (16a, 26a, 26b).

5. Metallic protective conductor connection element according to Claim 4, **characterized in that** the assembly coding means (16a, 26a, 26b) is formed on an outer circumferential surface of the first metal foot (10) and/or on an outer circumferential surface of the second metal foot (20).

6. Metallic protective conductor connection element according to Claim 4 or 5, **characterized in that** a first assembly coding means (16a, 26a) is formed on a bottom side of the first metal foot (10), which bottom side points in the direction of the carrier rail (60), in a mounted state of the metallic protective conductor connection element on the carrier rail (60) and/or on a bottom side of the second metal foot (20), which bottom side points in the direction of the carrier rail (60), in a mounted state of the metallic protective conductor connection element on the carrier rail (60).

7. Metallic protective conductor connection element according to Claim 6, **characterized in that** the first assembly coding means (16a, 26a) is in the form of a recess.

8. Metallic protective conductor connection element according to one of Claims 4 to 7, **characterized in that** a second assembly coding means (26b) is formed on the latching element (29) of the first spring element (21a) of the second metal foot (20).

9. Metallic protective conductor connection element according to Claim 8, **characterized in that** the second assembly coding means (26b) is in the form of a hook.

10. Metallic protective conductor connection element according to one of Claims 1 to 9, **characterized in that** the first metal foot (10) and/or the second metal foot (20) has at least one fastening means (18, 28) for fastening the metal foot arrangement (30) to a busbar (40) arranged in the terminal housing (52).

11. Electrical terminal strip, in particular protective conductor terminal, for fitting onto a carrier rail (60), having a terminal housing (52) formed from insulating material, at least two conductor connection elements (53), at least one busbar (40) arranged in the terminal housing (52) and electrically connecting the conductor connection elements (53), and a metallic protective conductor connection element serving for electrical conductive connection between the busbar (40) and the carrier rail (60), which metallic protective conductor connection element is formed according to one of Claims 1 to 10.

## Revendications

1. Élément métallique de raccordement de conducteur de protection destiné à être disposé au niveau d'un bornier (50) électrique possédant un boîtier de borne (52), comprenant un arrangement de pieds métalliques (30) qui possède au moins un premier pied métallique (10) destiné à prendre appui sur un rail porteur (60) et au moins un deuxième pied métallique (20) destiné à prendre appui sur le rail porteur (60), le premier pied métallique (10) possédant un premier élément ressort (11a) et un deuxième élément ressort (11b) pourvus d'une zone de fixation (13) destinée à former une liaison par complémentarité de formes du deuxième élément ressort (11b) du premier pied métallique (10) avec le rail porteur (60) et le deuxième pied métallique (20) possédant un premier élément ressort (21a) pourvu d'une zone de fixation (22) destinée à former une liaison par complémentarité de formes du premier élément ressort (21a) du deuxième pied métallique (20) avec le rail porteur (60) et un deuxième élément ressort (21b) destiné à former une liaison par complémentarité de formes du deuxième élément ressort (21b) du deuxième pied métallique (20) avec le rail porteur (60),
la zone de fixation (13) du deuxième élément ressort (11b) possédant une surface d'encliquetage réalisée sous la forme d'une contre-dépouille (14) coudée qui, dans un état monté du pied métallique (10), vient en prise par l'arrière au niveau du rail porteur (60), de sorte que le deuxième élément ressort (11b) du premier pied métallique (10) puisse être encliqueté sur le rail porteur (60) avec sa zone de fixation (13), et le deuxième élément ressort (21b) du deuxième pied métallique (20) étant de configuration sensiblement identique à celle du deuxième élément ressort (11b) du premier pied métallique (10) et possédant une zone de fixation (23) pourvue d'une surface d'encliquetage réalisée sous la forme d'une contre-dépouille (24) au moyen de laquelle le deuxième élément ressort (21b) du deuxième pied métallique (20) peut être fixé par complémentarité de formes au rail porteur (60) par un encliquetage sur le rail porteur (60),
**caractérisé en ce que** le premier élément ressort possède une zone d'appui (12) de configuration arrondie destinée à former une liaison par assemblage de force du premier élément ressort (11a) du premier pied métallique (10) avec le rail porteur (60).

2. Élément métallique de raccordement de conducteur de protection selon la revendication 1, **caractérisé en ce que** le deuxième pied métallique (20) possède un élément d'encliquetage (29) destiné à être encliqueté à un élément de pied (51) du boîtier de borne (52), de sorte que dans un état monté de l'élément métallique de raccordement de conducteur de protection, au niveau du bornier (50), seul le deuxième pied métallique (20) de l'arrangement de pieds métalliques (30) est encliqueté dans l'élément de pied (51) du boîtier de borne (52).

3. Élément métallique de raccordement de conducteur de protection selon la revendication 1 ou 2, **caractérisé en ce que** l'arrangement de pieds métalliques (30) possède deux deuxièmes pieds métalliques (20) et au moins un premier pied métallique (10), l'au moins un premier pied métallique (10) étant disposé entre les deux deuxièmes pieds métalliques (20).

4. Élément métallique de raccordement de conducteur de protection selon l'une des revendications 1 à 3, **caractérisé en ce que** le premier pied métallique (10) et le deuxième pied métallique (20) possèdent au moins un codage de montage (16a, 26a, 26b).

5. Élément métallique de raccordement de conducteur de protection selon la revendication 4, **caractérisé en ce que** le codage de montage (16a, 26a, 26b) est formé au niveau d'une surface périphérique externe du premier pied métallique (10) et/ou au niveau d'une surface périphérique externe du deuxième pied métallique (20).

6. Élément métallique de raccordement de conducteur de protection selon la revendication 4 ou 5, **caractérisé en ce qu'**un premier codage de montage (16a, 26a) est formé au niveau d'un côté inférieur du premier pied métallique (10) qui, dans un état monté de l'élément métallique de raccordement de conducteur de protection sur le rail porteur (60), est orienté en direction du rail porteur (60) et/ou au niveau d'un côté inférieur du deuxième pied métallique (20) qui, dans un état monté de l'élément métallique de raccordement de conducteur de protection sur le rail porteur (60), est orienté en direction du rail porteur (60).

7. Élément métallique de raccordement de conducteur de protection selon la revendication 6, **caractérisé en ce que** le premier codage de montage (16a, 26a) est réalisé sous la forme d'un évidement.

8. Élément métallique de raccordement de conducteur de protection selon l'une des revendications 4 à 7, **caractérisé en ce qu'**un deuxième codage de montage (26b) est formé au niveau de l'élément d'encliquetage (29) du premier élément ressort (21a) du deuxième pied métallique (20).

9. Élément métallique de raccordement de conducteur de protection selon la revendication 8, **caractérisé en ce que** le deuxième codage de montage (26b) est réalisé sous la forme d'un crochet.

10. Élément métallique de raccordement de conducteur de protection selon l'une des revendications 1 à 9, **caractérisé en ce que** le premier pied métallique (10) et/ou le deuxième pied métallique (20) possède au moins un moyen de fixation (18, 28) destiné à la fixation de l'arrangement de pieds métalliques (30) à une barre-bus (40) disposée dans le boîtier de borne (52).

11. Bornier électrique, notamment borne à conducteur de protection, destiné à être posé sur un rail porteur (60), comprenant un boîtier de borne (52) réalisé en matériau isolant, au moins deux éléments de raccordement de conducteur (53), au moins une barre-bus (40) disposée dans le boîtier de borne (52) et qui relie électriquement les éléments de raccordement de conducteur (53), et un élément métallique de raccordement de conducteur de protection qui sert à une liaison électriquement conductrice entre la barre-bus (40) et le rail porteur (60) et qui est réalisé selon l'une des revendications 1 à 10.
